# EUROPÄISCHE PATENTSCHRIFT

(11) **EP 0 755 479 B1**
(45) Veröffentlichungstag und Bekanntmachung des Hinweises auf die Patenterteilung: **12.08.1998**
(21) Anmeldenummer: 96904014.6
(22) Anmeldetag: 08.02.1996
(51) Int. Cl.: E06B 3/54

(54) **VERGLASUNGSKLOTZ**
GLAZING BLOCK
BLOC POUR VITRAGES

(30) Priorität: 09.02.1995 DE 29502059 U
(43) Veröffentlichungstag der Anmeldung: 29.01.1997
(73) Patentinhaber: Schüring GmbH & Co. Fenstertechnologie KG, 53842 Troisdorf (DE)
(72) Erfinder: FÖRSTER, Friedrich, D-51143 Köln (DE)
(74) Vertreter: Freischem, Werner, Dipl.-Ing.
(86) Internationale Anmeldenummer: EP9600516
(87) Internationale Veröffentlichungsnummer: WO9624740

(56) Entgegenhaltungen:
- AT-B- 325 278
- AU-B- 506 607
- DE-A- 2 803 013
- DE-U- 8 617 287
- DE-U- 8 708 205
- DE-U- 8 906 548
- FR-A- 2 417 621
- GB-A- 2 256 222

## Beschreibung

Die Erfindung bezieht sich auf einen Verglasungsklotz, gemäß dem Oberbegiff von Anspruch 1.

Verglasungsklötze dieser Art sind bekannt aus den Deutschen Gebrauchsmustern DE 87 05 528 U1, DE 87 08 205 U1 und DE 86 17 287 U1.

Üblicherweise haben Verglasungsklötze eine Länge von 80 bis 100 mm und werden im Abstand von etwa 100 mm von den vier Ecken einer rechteckigen Verglasungseinheit zwischen der Verglasungseinheit und dem Falzgrund als Tragklötze oder als Distanzklötze angebracht. Die Verglasungsklötze haben die Aufgabe, das Gewicht der Verglasungseinheit im Rahmen so zu verteilen, daß der Rahmen die Verglasungseinheit zuverlässig trägt und die auftretenden Kräfte über die Klötze auf den Beschlag abgeleitet werden, so daß die Funktionsfähigkeit eines Fensters nicht beeinträchtigt wird. Die Tragklötze übertragen dabei das Gewicht der Verglasungseinheit auf die Rahmenkonstruktion, während die Distanzklötze den Abstand zwischen Glaskanten und Falzgrund gewährleisten.

Die Breite der Klötze richtet sich nach dem Verglasungssystem und nach der Dicke der Verglasungseinheit. Die Breite der Verglasungsklötze soll 2 mm breiter sein als die Dicke der Verglasungseinheit. Mehrere nebeneinanderliegende Klötze sind bei der DE 87 08 205 U1 durch als Sollbruchstelle ausgebildete Verbindungsfäden, die zwischen den Längsrändern benachbarter Klötze angeordnet sind, miteinander verbunden. Ähnliche längsverlaufende Schwächungslinien sind bei Verklotzungselementen gemäß der AT-B-325 278 bekannt. Die Dicke der Klötze richtet sich nach den Abmessungen der Verglasungseinheit, der Glasfalzhöhe und der Falzausbildung. Der Abstand der Glaskante vom Falzgrund soll mindestens 3 mm betragen.

Zum Verklotzen werden Klotzsätze von Klötzen einheitlicher Länge in sechs verschiedenen Dicken (Höhen) von 1 mm bis 6 mm in mehreren verschiedenen Breiten von zum Beispiel 20/23/26/28/30 und 34 mm bereitgestellt. Die Klötze unter 3 mm Dicke dienen dabei als Zusatzklötze, die auf einen dickeren Klotz aufgeschoben werden.

Die bekannten Klötze von 80 bis 100 mm Länge haben den Nachteil, daß sie für kleine oder schmale Fenster, zum Beispiel Oberlichter, häufig zu groß und für große Fenster oder für große Belastungen häufig zu klein sind.

Der Erfindung liegt die Aufgabe zugrunde, Verglasungsklötze zu schaffen, die besser den jeweiligen Aufgaben anpaßbar sind, ohne die Vielfalt der Klötze eines Klotzsatzes zu erhöhen.

Diese Aufgabe wird durch die Merkmale des Schutzanspruches 1 gelöst.

Die erfindungsgemäßen Klötze haben den Vorteil, daß sie ungeteilt höheren Belastungen gewachsen sind und mühelos in zwei vollwertige kürzere Verglasungsklötze geteilt werden können, wenn ersichtlich ist, daß ihre aufzunehmende Belastung, beispielsweise als Distanzklotz oder bei kleinen Glasscheiben, entsprechend reduziert ist. Der Materialverbrauch und die Kosten lassen sich dadurch deutlich reduzieren.

Die Sollbruchstelle ist so ausgebildet, daß der Verglasungsklotz mühelos teilbar ist, dabei aber an der Sollbruchstelle kein Wulst entsteht.

Weitere Merkmale der Erfindung ergeben sich aus den Schutzansprüchen 2 bis 11.

In der folgenden Beschreibung werden Ausführungsbeispiele des erfindungsgemäßen Verglasungsklotzes unter Bezugnahme auf die Zeichnungen näher erläutert. Die Zeichnungen zeigen in
- Fig. 1: eine Draufsicht,
- Fig. 2: eine Seitenansicht und
- Fig. 3: eine Unteransicht eines 2 mm dicken Verglasungsklotzes nach der Erfindung,
- Fig. 4: eine vergrößerte Schnittansicht nach der Linie IV-IV in Fig. 1,
- Fig. 5: eine Draufsicht,
- Fig. 6: eine Seitenansicht und
- Fig. 7: eine Unteransicht eines 3 bis 6 mm dicken Verglasungsklotzes nach der Erfindung,
- Fig. 8: eine vergrößerte Schnittansicht nach der Linie VIII-VIII in Fig. 5.

Die Zeichnungen zeigen aus Kunststoff im Spritzgußverfahren hergestellte Verglasungsklötze mit einer Länge von etwa 120 mm. Diese Verglasungsklötze sind in ihrer Mitte entlang einer Sollbruchlinie 4 in zwei Halbklötze 1 und 1' teilbar. Auf der der Glasscheibe zuzuwendenden Oberseite 2 des Verglasungsklotzes sind quer zur Längsrichtung des Klotzes verlaufende Rippen 8 angeordnet, welche gegenüber der zu verklotzenden Glasscheibe an der Oberfläche eine gewisse Nachgiebigkeit bewirken. Die Rippen 8 sind etwa 0,3 mm hoch und haben einen Abstand von etwa 1 mm voneinander. Wie die Fig. 4 und 8 zeigen, sind die Rippen 8 an ihrem Scheitel gerundet.

Die als Zusatzklötze verwendeten Verglasungsklötze von weniger als 3 mm Dicke gemäß den Fig. 1 bis 4 sind auch an ihrer Unterseite mit Rippen 8 versehen.

Damit einerseits die Teilung eines Verglasungklotzes in zwei Halbklötze 1,1' mühelos geschieht und beim Zerteilen bzw. Zerbrechen des Kunststoffklotzes keine Wülste entstehen, ist die Sollbruchlinie 4 von einer an der Oberseite 2 angeordneten, rechtwinklig zur Längserstreckung des Klotzes verlaufenden Einkerbung 6 und zwei seitlichen Kerben 5 gebildet. Entlang der Sollbruchlinie 4 kann der Verglasungsklotz zusätzlich perforiert sein.

Wie die Fig. 3 und 4 zeigen, sind an der Unterseite unterhalb der Einkerbung 6 schmale Ausnehmungen 7 eingeformt, die die Materialstärke des Verglasungsklotzes auf weniger als 0,8 mm reduzieren und welche die Form eines schmalen Sechsecks haben. Zwischen diesen Ausnehmungen 7 verbleiben schmale Verbindungsstege 14, die auch an der Unterseite bei 15 eingekerbt sind.

Die Verglasungsklötze mit einer Dicke von mehr als 3 mm haben, wie die Fig. 6,7 und 8 zeigen, Seitenwände 11 und rechtwinklig dazu stehende Stirnwände 12, wobei die Seitenwände 11 im Bereich der Sollbruchstelle 4 durch eine Lücke 10 unterbrochen sind und zu beiden Seiten dieser Lücke 10 Querwände 12' vorgsehen sind, welche nach Teilung des Klotzes Stirnwände der beiden Halbklötze 1,1' bilden. Zwischen den Seitenwänden 11, den Stirnwänden 12 und den Querwänden 12' sind noch weitere abstützende Stegwände 13 angeordnet, welche die aufzunehmende Last auf den Falzgrund übertragen. Bei dem Ausführungsbeispiel nach Fig. 7 und 8 sind innerhalb der von den Seitenwänden 11, den Stirnwänden 12 und den Querwänden 12' umgebenden Felder zylindrische Stegwände 13 angeordnet, die über kurze Verbindungsstege mit den Seitenwänden 11 verbunden sind. Der Außendurchmesser dieser zylindrischen Stegwände 13 ist etwas kleiner als der Abstand der Seitenwände 11 voneinander. Es hat sich gezeigt, daß diese zylindrischen Stegwände 13 wegen ihrer Formsteifheit bei geringem Materialeinsatz eine gute Lastverteilung bewirken.

Zur Bildung von Schriftfeldern 16 an der Oberseite 2 der Verglasungsklötze ist die Verrippung 8 unterbrochen. In diesen Schriftfeldern 16 ist die Breite des jeweiligen Verglasungsklotzes angegeben. Die Dicke der Verglasungsklötze kann durch unterschiedliche Farbgebung der Verglasungsklötze angegeben werden.

Die erfindungsgemäßen teilbaren Verglasungsklötze können auch als Klotzbrücken oder als Füllklötze ausgebildet sein.

### Bezugszeichenliste:

- 1: Halbklotz
- 1': Halbklotz
- 2: Oberseite
- 3: Unterseite
- 4: Sollbruchlinie
- 5: Seitenkerbe
- 6: Einkerbung
- 7: Ausnehmung
- 8: Rippe
- 9: Rippenabstand
- 10: Lücke
- 11: Seitenwand
- 12: Stirnwand
- 12': Querwand
- 13: Stegwände
- 14: Verbindungssteg
- 15: Kerbe
- 16: Schriftfeld

## Patentansprüche

1. Verglasungsklotz, der aus Kunststoff im Spritzgußverfahren hergestellt ist, der auf seiner der Glasscheibe zuzuwendenden Oberseite (2) mit quer zu seiner Längsrichtung verlaufenden Rippen (8) versehen ist und der vorzugsweise 100 mm bis 140 mm und insbesondere 120 mm lang ist, **dadurch gekennzeichnet**, daß er in seiner Längsmitte mit einer Sollbruchstelle (4) versehen ist, die sich entlang einer rechtwinklig zur Längserstreckung verlaufenden Linie erstreckt, so daß er in zwei vollwertige Halbklötze (1,1') teilbar ist.

2. Verglasungsklotz nach Anspruch 1, **dadurch gekennzeichnet**, daß die Sollbruchlinie (4) von einer an der Oberseite (2) angeordneten, rechtwinklig zur Längserstreckung des Klotzes verlaufenden Einkerbung (6) und zwei seitlichen Kerben (5) gebildet ist.

3. Verglasungsklotz nach Anspruch 1 oder 2, **dadurch gekennzeichnet**, daß er entlang der Sollbruchlinie (4) perforiert ist.

4. Verglasungsklotz nach einem der Ansprüche 1 bis 3, **dadurch gekennzeichnet**, daß an der Unterseite unterhalb der Einkerbung (6) mit geringem Abstand nebeneinander schmale Ausnehmungen (7) eingeformt sind, die die Materialstärke auf weniger als 0,8 mm reduzieren.

5. Verglasungsklotz nach Anspruch 4, **dadurch gekennzeichnet**, daß die Ausnehmungen (7) die Form eines schmalen Sechsecks haben und zwischen den Spitzen dieser Sechsecke und den Seitenkerben (5) ein Verbindungssteg von weniger als 1 mm Breite verbleibt.

6. Verglasungsklotz nach einem der Ansprüche 1 bis 5, **dadurch gekennzeichnet**, daß die Rippen (8) etwa 0,3 mm hoch sind, einen Abstand von etwa 1 mm voneinander haben und ihr Scheitel gerundet ist.

7. Verglasungsklotz mit einer Dicke von mindestens 3 mm, nach einem der Ansprüche 1 bis 4 und 6, **dadurch gekennzeichnet**, daß er an seiner dem Glasfalz zuzuwendenden Unterseite Seitenwände (11) und rechtwinklig dazu stehende Stirnwände (12) aufweist, wobei die Seitenwände (11) im Bereich der Sollbruchstelle (4) durch eine Lücke (10) unterbrochen sind und zu beiden Seiten dieser Lücke (10) parallel zur Sollbruchlinie (4) verlaufende Querwände (12') vorgesehen sind und daß innerhalb der von den Seitenwänden (11), den Stirnwänden (12) und den Querwänden (12') umgebenden Felder Stegwände (13) angeordnet sind, die zusammen mit den Seiten-, Stirn- und Querwänden (11,12,12') eine sich gegen den Falzgrund abstützende Ebene bilden.

8. Verglasungsklotz nach Anspruch 7, **dadurch gekennzeichnet**, daß die Stegwände (13) zylindrisch sind und über kurze Verbindungsstege mit den Seitenwänden (11) verbunden sind.

9. Verglasungsklotz nach einem der Ansprüche 1 bis 8, **dadurch gekennzeichnet**, daß die zwischen den Ausnehmungen (7) verbleibenden Verbindungsstege (14) an der Unterseite mit je einer Kerbe (15) versehen sind.

10. Verglasungsklotz nach einem der Ansprüche 1 bis 9, **dadurch gekennzeichnet**, daß je Halbklotz (1,1') die Verrippung an der Oberseite (2) zur Bildung eines Schriftfeldes (16) für die Breitenangabe zumindest teilweise unterbrochen ist.

11. Satz von Verglasungsklötzen nach den Ansprüchen 1 bis 10, **dadurch gekennzeichnet**, daß die Verglasungsklötze unterhalb einer Dicke von 3 mm auch an der Unterseite mit Rippen (8) versehen sind und die Verglasungsklötze mit einer Dicke von 3 mm oder mehr über einen von Seitenwänden (11), Stirnwänden (12) und Querwänden (12') gebildeten Rahmen und innerhalb des Rahmens angeordneten Stegwänden (13) gegen den Falzgrund abstützbar sind.

## Claims

1. A glazing block, which is made of plastics material by the injection moulding method, which is provided at its upper side (2) to be turned towards the pane of glass with ribs (8) extending perpendicularly to the longitudinal direction thereof and which is preferably from 100 mm to 140 mm and especially 120 mm long, **characterised in that** it is provided midway along its length with a predetermined breaking point (4) which extends along a line disposed at right angles to the lengthwise extension, such that it may be divided into two equal half blocks (1, 1').

2. A glazing block according to claim 1, **characterised in that** the predetermined breaking line (4) consists of a notch (6) arranged at the upper side (2) and extending at right angles to the lengthwise extension of the block and two lateral indentations (5).

3. A glazing block according to claim 1 or claim 2, **characterised in that** it is perforated along the predetermined breaking line (4).

4. A glazing block according to any one of claims 1 to 3, **characterised in that** narrow recesses (7) are formed so as to be adjacent but spaced slightly from each other on the underside below the notch (6), said recesses (7) reducing the thickness of the material to less than 0.8 mm.

5. A glazing block according to claim 4, **characterised in that** the recesses (7) take the form of a narrow hexagon and in that a connecting web less than 1 mm wide remains between the apices of this hexagon and the lateral indentations (5).

6. A glazing block according to any one of claims 1 to 5, **characterised in that** the ribs (8) are approximately 0.3 mm high, are approximately 1 mm apart from each other and have rounded vertices.

7. A glazing block at least 3 mm thick according to any one of claims 1 to 4 and 6, **characterised in that**, on the underside to be turned towards the glass groove, it comprises side walls (11) and end walls (12) at right angles thereto, the side walls (11) being interrupted in the area of the predetermined breaking point (4) by a gap (10) and transverse walls (12') being provided on both sides of this gap (10) which extend parallel to the predetermined breaking line (4) and in that web walls (13) are arranged inside the spaces surrounded by the side walls (11), the end walls (12) and the transverse walls (12'), which web walls, together with the side, end and transverse walls (11, 12, 12'), form a plane resting against the groove bottom.

8. A glazing block according to claim 7, **characterised in that** the web walls (13) are cylindrical and are connected with the side walls (11) by means of short connecting webs.

9. A glazing block according to any one of claims 1 to 8, **characterised in that** the connecting webs (14) remaining between the recesses (7) are each provided on the underside with an indentation (15).

10. A glazing block according to any one of claims 1 to 9, **characterised in that**, in the case of each half block (1, 1'), the ribbing is interrupted at least partially at the upper side (2) to form a writing space (16) for width indication.

11. A set of glazing blocks according to claims 1 to 10, **characterised in that** the glazing blocks less than 3 mm thick are also provided with ribs (8) on the underside and the glazing blocks 3 mm or more thick may rest against the groove bottom by means of a framework formed of side walls (11), end walls (12) and transverse walls (12') and web walls (13) arranged inside the framework.

## Revendications

1. Bloc pour vitrages fabriqué selon un procédé de moulage par injection de matière plastique, doté, sur sa face supérieure (2) à disposer face à la vitre, de nervures (8) perpendiculaires à l'axe longitudinal du bloc et d'une longueur de préférence comprise entre 100 et 140 mm, notamment 120 mm, caractérisé en ce qu'il est doté, au milieu de sa longueur, d'une zone de rupture (4) orientée le long d'une ligne perpendiculaire à l'axe longitudinal du bloc, de telle sorte que ce dernier puisse être divisé en deux blocs (1, 1') à part entière.

2. Bloc pour vitrages selon la revendication 1, caractérisé en ce que la ligne de rupture (4) est formée par une entaille (6), ménagée sur la face supérieure (2) perpendiculairement à l'axe longitudinal du bloc, et par deux encoches (5).

3. Bloc pour vitrages selon la revendication 1 ou 2, caractérisé en ce qu'il est perforé le long de la ligne de rupture (4).

4. Bloc pour vitrages selon l'une quelconque des revendications 1 à 3, caractérisé en ce que la face intérieure présente, sous l'entaille (6), des évidements (7) étroits juxtaposés à faible distance les uns des autres et réduisant l'épaisseur du matériau à moins de 0, 8 mm.

5. Bloc pour vitrages selon la revendication 4, caractérisé en ce que les évidements (7) affectent la forme d'un hexagone étroit et en ce que subsiste, entre les sommets desdits hexagones et les encoches (5) latérales, une barrette de raccordement d'une largeur inférieure à 1mm.

6. Bloc pour vitrages selon l'une quelconque des revendications 1 à 5, caractérisé en ce que les nervures (8) présentent une hauteur d'environ 0,3mm, sont distantes d'environ 1 mm les unes des autres et possèdents un sommet arrondi.

7. Bloc pour vitrages d'une épaisseur d'au moins 3 mm selon l'une quelconque des renvendications 1, 2, 3, 4 et 6, caractérisé en ce qu'il présente, sur sa face inférieure à disposer face à la feuillure de la fenêtre, des parois latérales (11) et des parois frontales (12), perpendiculaires auxdites parois latérales, ces dernières (11) étant interrompues par un trou (10) au niveau de la zone de rupture (4), des parois transversales (12'), parallèles à la ligne de rupture (4), étant prévues de part et d'autre de ce trou (10), et en ce que, à l'intérieur des zones délimitées par les parois latérales (11), les parois frontales (12) et les parois transversales (12'), sont agencées des entretoises (13) qui forment, avec lesdites parois latérales, frontales et transversales (11, 12, 12'), un plan d'appui contre la base de la feuillure.

8. Bloc pour vitrages selon la revendication 7, caractérisé en ce que les entretoises (13) sont cylindriques et reliées aux parois latérales (11) par des barrettes de raccordement courtes.

9. Bloc pour vitrages selon l'une quelconque des revendications 1 à 8, caractérisé en ce que les barrettes de raccordement (14) qui subsistent entre les évidements (7), sur la face inférieure dudit bloc, sont dotées chacune d'une encoche (15).

10. Bloc pour vitrages selon l'une quelconque des revendications 1 à 9, caractérisé en ce que le nervurage de la face supérieures (2) de chaque demi-bloc (1, 1') est au moins partiellement interrompu pour former une surface d'inscription (16) dans laquelle est indiquée la largeur du bloc.

11. Ensemble de blocs pour vitrages selon les revendications 1 à 10, caractérisé en ce que les blocs pour vitrages d'épaisseur inférieure à 3 mm sont dotés, sur leur face inférieure également, de nervures (8) et en ce que les blocs pour vitrages d'épaisseur supérieure ou égale à 3 mm sont susceptibles de venir en appui contre la base de la feuillure par une structure formée par les parois latérales (11), frontales (12) et transversales (12') et des entretoises (13) agencées à l'intérieur de ladite structure.
